# EUROPÄISCHE PATENTSCHRIFT

(11) **EP 0 307 346 B1**
(45) Veröffentlichungstag und Bekanntmachung des Hinweises auf die Patenterteilung: **26.08.1992**
(21) Anmeldenummer: 88730199.2
(22) Anmeldetag: 05.09.1988
(51) Int. Cl.: B22D 41/08

(54) **Ring für Drehschieberverschluss**
Link for rotary sliding gate
Anneau pour le dispositif de fermeture à obturation rotatif

(30) Priorität: 11.09.1987 DE 3731021
(43) Veröffentlichungstag der Anmeldung: 15.03.1989
(73) Patentinhaber: MANNESMANN Aktiengesellschaft, 40027 Düsseldorf (DE)
(72) Erfinder: Bammer, Markus, Dipl.-Ing., D-4100 Duisburg 25 (DE); Pfeiffer, Arnold, Dipl.-Ing., D-4150 Krefeld (DE); Mohr, Alfred, Dipl.-Ing., D-4130 Moers (DE)
(74) Vertreter: Meissner, Peter E., Dipl.-Ing.

(56) Entgegenhaltungen:
- CH-A- 374 454
- DE-A- 2 125 175
- DE-C- 2 404 881

## Beschreibung

Die Erfindung betrifft einen Drehschieberverschluß für ein mit einer Bodenausgußöffnung versehenes Gießgefäß, mit einer an dem Gefäßboden befestigten Bodenplatte und einer zu dieser verdrehbar und schwenkbar angeordneten Schieberplatte, wobei beide Platten mit Feuerfestelementen versehen sind und mit einem zwischen der Boden- und Schieberplatte rechtwinklig zur Ausgußöffnung angeordneten Dichtring.

Aus der DE-PS 24 04 881, von der der Oberbegriff des Anspruchs 1 ausgeht, ist eine Leckage verhindernde Anordnung für einen Drehschieberverschluß bekannt, bei dem ein Dichtring angeordnet ist, der zu der Drehachse der Schieberplatte konzentrisch angeordnet ist und die zwischen den aneinander berührenden Flächen der beiden Platten gebildeten Spalt verschließt. Dabei ist der Dichtring einmal am Außenumfang beider Platten angeordnet und in einer anderen Ausführungsform in Form einer Ringnut zwischen beiden Platten vorgesehen. Beiden Ausführungsformen haftet der Nachteil an, daß der Ring jeweils eine zu geringe Masse aufweist, die nicht in der Lage ist, eine Abkühlung der Schmelze zu bewirken. Die Folge davon ist, daß beim Austritt auch von nur geringen Mengen schmelzflüssigen Materials der Dichtring aufgeschmolzen wird und seine Dichtfunktion nicht erfüllen kann.

Die aus dieser Schrift bekannten Dichtringe haben darüber hinaus den Nachteil, daß sie Veränderungen der Geometrie der Schieberplatten während des Betriebes nicht ausgleichen können. Zwischem dem Ruhezustand und dem Betriebszustand ist der Schieber hohen Temperaturunterschieden unterworfen, die zu geometrischen Veränderungen des Shiebers führen, die größer sind als die erforderliche Größe der Nachstellfähigkeit des Dichtelementes.

Im Gießbetrieb hat sich gezeigt, daß durch den Gießstrahl der Schmelze bei leichten Undichtigkeiten zwischen den Feuerfestelementen des Drehschiebers Luft angesaugt werden kann, entsprechend dem Prinzip der Wasserstrahlpumpe. Die mitgerissene Luft hat zum einen den Nachteil, daß Sauerstoff + Stickstoff in unerwünschter Menge vom Gießstrahl des fließenden Metalls aufgenommen wird, zum anderen führt es auch zur Zerstörung des Feuerfestmaterials durch die schmirgelnde Wirkung von mitgerissenem Staub sowie durch die Abkühlung der Oberfläche der Feuerfestelemente. Die Folge davon ist, daß der Spalt, der bislang nur gasdurchlässig war, eine Vergrößerung erfährt, aus der das Flüssigmetall ausströmen kann. Die aus der o. g. Patentschrift bekannt gewordene Abdichtung bietet hiergegen keinen ausreichend ausdauernden Schutz.

Aufgabe der Erfindung ist es, die Betriebssicherheit des gattungsgemäßen Drehschieberverschlusses zu erhöhen, seine Standzeit zu verlängern und das Austreten flüssiger Schmelze aus dem Schieber zu verhindern.

Gemäß der Erfindung wird diese Aufgabe gelöst durch eine ringförmige Kammer, die von dem Dichtring, der Bodenplatte und der Schieberplatte begrenzt wird, und dem Dichtring, der auf der der Schieberplatte zugewandten Seite eine Dichtfläche und auf der der Bodenplatte zugewandten Seite ein elastisches Dichtelement, das zwischen dem Dichtring und der Bodenplatte vorgesehen ist, aufweist.

Der Dichtring ist zwischen der Bodenplatte und der Schieberplatte im Abstand zur Feuerfestauskleidung angeordnet. Der Dichtring stützt sich mindestens durch sein Eigengewicht auf der Schieberplatte ab. Die Abstützfläche ist dabei so ausgebildet, daß das Eigengewicht ausreicht, eine Spaltbildung zu verhindern. Damit wird ein sicheres Abdichten gegen mögliches Ausfließen von Schmelzmaterial bewirkt. Diese Anpreßkraft wird noch unterstützt durch das auf der der Bodenplatte zugewandten Seite des Dichtringes angeordnete elastische Dichtelement. In vorteilhafter Weise sind hier V-förmige Ringe einsetzbar.

Beide Dichtungen, die Dichtlippe und der V-förmige Dichtring, ermöglichen eine gasdichte Absperrung, die auch bei größeren Veränderungen der Schiebergeometrie wirkungsvoll bleibt. In der überwiegenden Zahl der Fälle wird dadurch verhindert, daß der Spalt eine Größe erreicht, aus der flüssiges Metall austreten kann. Wird aber dennoch flüssiges Metall vom Ausguß her durch den Dichtspalt zwischen den Feuerfestauskleidungen der Bodenplatte und der Schieberplatte gedrückt, so strömt dieses in die erfindungsgemäß innerhalb des Drehschieberverschlusses vorgesehene Kammer. Der ausströmende Strahl der Schmelze trifft gegen den Dichtring und strömt danach in den Hohlraum, der gebildet wird von der Bodenplatte, der Schieberplatte und dem Dichtring. Die Masse der die Kammer umschließenden Bauteile hat eine Abkühlkapazität, die ausreicht, der Schmelze soviel Wärme zu entziehen, daß sie dickflüssig bis teigig wird.

Die vorhandene Abkühlfähigkeit der Schieberelemente und des Dichtringes mit seiner ausreichenden Masse werden noch verstärkt durch die Formgebung des Dichtringes. Der Metallstrahl trifft, wenn er aus den Dichtflächen zwischen ff-Platten austritt, auf die konzentrisch nach außen sich vergrößerende konische Form der Innenfläche des Dichtringes. Dadurch wird erreicht, daß der Metallstrahl ausschließlich einer Ebene senkrecht zur Ausgußöffnung sich verteilt. Die Folge davon ist, daß eine möglichst große Oberfläche der Platten und des Dichtringes mit der Schmelze in Kontakt treten und Wärme abführen können. Die Größe der Kammer und des Dichtringes ist erfindungsgemäß ausgelegt in Abhängigkeit der erforderlichen Wärmeabfuhr aus dem Schmelzenmaterial.

Die Schieberplatte weist in vorteilhafter Weise eine Nase auf mit einer Form, die so ausgestaltet ist, daß vom Öffnen des Schiebers der Dichtring nicht herausfallen kann.

Eine bevorzugte Ausführungsform der Erfindung wird in der folgenden Figur erläutert. Es zeigt:
- Figur 1: einen Ausschnitt eines Drehschiebers.

Das (nicht dargestellte) Gießgefäß 10 besitzt einen metallischen Pfannenboden 11 mit einer Bodenausgußöffnung 12. An diesem Pfannenboden 11 ist die Bodenplatte 21 stationär angeordnet. Gegen die Bodenplatte 21 wird die Schieberplatte 22 mittels (nicht dargestellter) Federn gepreßt. Die Schieberplatte 22 ist über den Zahnkranz 24 u die Achse I drehbar und dabei auf dem Kugellager 23 gelagert. An den Platten 21, 22 sind die Feuerfestauskleidungen 27, 28 mittels Halteelemente 25, 26 befestigt. Die Schieberplatte 22 weist dabei eine ringförmige Nase 29 auf, die in ihrer kontur der des Dichtringes 30 entspricht. Zwischen der Bodenplatte 21 und der Schieberplatte 22 ist der Dichtring 30 angeordnet und zwar in der Form, daß Teile der Platten 21, 22 und der Dichtring 30 eine Kammer 40 bilden. Der Dichtring 30 weist eine Dichtfläche 31 auf, die sich auf der Schieberplatte 22 abstützt. Die konzentrische Innenfläche des Dichtringes 30 besitzt eine doppelkonische Form, wobei die untere Hälfte 32 und die obere Hälfte 33 der Innenfläche 36 in Höhe der Dichtflächen der Feuerfestauskleidung 27, 28 den größten Durchmesser hat. Im Bereich der Kopffläche 34 ist ein elastisches Dichtelement 35 angeordnet. Im Ausführungsbeispiel ist das elastische Dichtelement 35 ein metallischer Ring 37, der eine V-förmige Form aufweist. Der V-förmige Ring 37 ist in einer Ausbuchtung 38 des Dichtringes 30 angeordnet.

Die Nase 29 und die Ausbuchtung 38 weisen eine solche Form auf, daß beim Aufklappen der Schieberplatte 22 der Dichtring 30 wie auch das elastische Dichtelement 35 nicht aus dem Drehschieber 20 herausfallen können.

## Patentansprüche

1. Drehschieberverschluß für ein mit einer Bodenausgußöffnung (12) versehenes Gießgefäß (10), mit einer an dem Gefäßboden (11) befestigten Bodenplatte (21) und einer zu dieser verdrehbar und schwenkbar angeordneten Schieberplatte (22), wobei beide Platten (21, 22) mit Feuerfestelementen (27, 28) versehen sind, und mit einem zwischen der Boden (21)- und Schieberplatte (22) koaxial zur Ausgußöffnung (12) angeordnetem Dichtring (30), dadurch gekennzeichnet, daß von der Mantelinnenfläche des Dichtringes (30), der Bodenplatte (21) und der Schieberplatte (22) eine ringförmige Kammer (40) begrenzt wird, daß der Dichtring (30) auf der der Schieberplatte (22) zugewandten Seite eine Dichtfläche (31) aufweist und
daß auf der der Bodenplatte (22) zugewandten Seite zwischen dem Dichtring (30) und der Bodenplatte (21) ein elastisches Dichtelement (35) vorgesehen ist.

2. Drehschieberverschluß nach Anspruch 1, dadurch gekennzeichnet, daß das Verhältnis der Querschnittsflächen der Kammer (40) und des Dichtringes (30) die Größe von 0,8 nicht überschreitet.

3. Drehschieberverschluß nach Anspruch 2, dadurch gekennzeichnet, daß die lichte Weite des Dichtringes (30) sich von den Außenrändern zur Mitte hin vergrößert, wobei der kleinste Durchmesser sich im Bereich der Ebene der Berührungsflächen mit der Bodenplatte (21) und der Schieberplatte (22) befindet.

4. Drehschieberverschluß nach Anspruch 3, dadurch gekennzeichnet, daß die Schieberplatte (22) auf der der Bodenplatte (21) zugewandten Seite eine ringförmige Nase (29) aufweist, deren dem Dichtring (30) zugewandte Seitenfläche eine Form besitzt, die der Negativform des dem Ofen abgewandten Bereiches (32) der Innenfläche (36) entspricht.

5. Drehschieberverschluß nach Anspruch 4, dadurch gekennzeichnet, daß der Durchmesser der Schieberplatte (2) im Bereich der Nase (29) montagegerecht kleiner ist als der Innendurchmesser des Dichtringes (30).

6. Drehschieberverschluß nach Anspruch, dadurch gekennzeichnet, daß das elastische Dichtelement (35) ein metallischer Ring (37) ist.

7. Drehschieberverschluß nach Anspruch 6, dadurch gekennzeichnet, daß der metallische Ring (37) eine nach außen sich öffnende V-förmige Gestalt aufweist.

8. Drehschieberverschluß nach Anspruch 7, dadurch gekennzeichnet, daß der V-förmige Ring (37) in einer Ausbuchtung (38) des Dichtringes (30) angeordnet ist.

## Claims

1. Rotary slide valve closure for a casting vessel (10) provided with a pouring outlet (12) at the bottom and having a bottom plate (21) attached to the bottom (11) of the vessel and a slide plate (22) arranged rotatably and pivotally with respect to this, wherein both plates (21,22) have fireproof elements (27,28) and a sealing ring (30) arranged coaxially to the pouring outlet (12) between the bottom plate (21) and the slide plate (22), characterized in that the inner surface of the sealing ring (30), the bottom plate (21) and the slide plate (22) define an annular chamber (40), in that the sealing ring (30) has a sealing surface (31) on the side facing the slide plate (22), and in that an elastic sealing element (35) is provided on the side facing the bottom plate (21) between the sealing ring (30) and the bottom plate (21).

2. Rotary slide valve closure according to claim 1, characterized in that the ratio of the cross-sectional areas of the chamber (40) and the sealing ring (30) does not exceed 0.8.

3. Rotary slide valve closure according to claim 2, characterized in that the inside width of the sealing ring (30) increases from the outer edges towards the middle, whereby the smallest diameter is positioned in the region of the plane of the contacting surfaces of the bottom plate (21) and the slide plate (22).

4. Rotary slide valve closure according to claim 3, characterized in that, on the side facing the bottom plate (21), the slide plate (22) has an annular lug (29) which, on its side surface facing the sealing ring (30), has a shape corresponding to the inverse shape of the region (32) of the inner surface (36) facing away from the furnace.

5. Rotary slide valve closure according to claim 4, characterized in that, for the purposes of assembly, the diameter of the slide plate (22), in the area of the lug (29), is less than the internal diameter of the sealing ring (30).

6. Rotary slide valve closure according to claim 5, characterized in that the elastic sealing element (35) is a metal ring.

7. Rotary slide valve closure according to claim 6, characterized in that the metal ring has an outwardly-opening, V-shaped appearance.

8. Rotary slide valve closure according to claim 7, characterized in that the V-shaped ring (37) is arranged in an indentation (38) of the sealing ring (30).

## Revendications

1. Obturateur à tiroir rotatif destiné à une poche de coulée (10) pourvue d'une ouverture de coulée (12) dans son fond, et comportant une plaque de fond (21) fixée sur le fond (11) de la poche et une plaque de tiroir (22) agencée de manière rotative et pivotante par rapport à la plaque précédente, les deux plaques (21, 22) étant pourvues d'éléments réfractaires (27, 28), l'ensemble comportant également un anneau d'étanchéité (30) disposé entre la plaque de fond (21) et la plaque de tiroir (22) coaxialement à l'ouverture de coulée (12), caractérisé en ce que la surface périphérique intérieure de l'anneau d'étanchéité (30), la plaque de fond (21) et la plaque de tiroir (22) délimitent une chambre (40) de forme annulaire, en ce que l'anneau d'étanchéité (30) comporte une surface d'étanchéité (31) sur son côté tourné vers la plaque de tiroir (22), et en ce qu'un élément d'étanchéité élastique (35) est prévu sur le côté tourné vers la plaque de fond (21), entre l'anneau d'étanchéité (30) et la plaque de fond (21).

2. Obturateur à tiroir rotatif selon la revendication 1, caractérisé en ce que le rapport entre les surfaces de section transversale de la chambre (40) et de l'anneau d'étanchéité (30) ne dépasse pas la valeur de 0,8.

3. Obturateur à tiroir rotatif selon la revendication 2, caractérisé en ce que le diamètre intérieur de passage de l'anneau d'étanchéité (30) augmente à partir des bords extérieurs vers le milieu de l'anneau, le plus petit diamètre se trouvant dans la zone du plan des surfaces de contact avec la plaque de fond (21) et la plaque de tiroir (22).

4. Obturateur à tiroir rotatif selon la revendication 3, caractérisé en ce que la plaque de tiroir (22) comporte sur le côté tourné vers la plaque de fond (21), un appendice annulaire (29) dont la surface latérale tournée vers l'anneau d'étanchéité présente une forme correspondant à la forme négative de la zone (32) de la surface intérieure (36), éloignée du four.

5. Obturateur à tiroir rotatif selon la revendication 4, caractérisé en ce que le diamètre de la plaque de tiroir (22) dans la zone de l'appendice (29) est inférieur au diamètre intérieur de l'anneau d'étanchéité (30), juste en vue de permettre le montage.

6. Obturateur à tiroir rotatif selon la revendication 1, caractérisé en ce que l'élément d'étanchéité élastique (35) est une bague métallique (37).

7. Obturateur à tiroir rotatif selon la revendication 6, caractérisé en ce que la bague métallique (37) présente une configuration en forme de "V" s'ouvrant vers l'extérieur.

8. Obturateur à tiroir rotatif selon la revendication 7, caractérisé en ce que la bague (37) en forme de "V" est disposée dans un évidement (38) de l'anneau d'étanchéité (30).
